# FASCICULE DE BREVET EUROPEEN

(11) **EP 3 449 185 B1**
(45) Date de publication et mention de la délivrance du brevet: **04.08.2021**
(21) Numéro de dépôt: 17725689.8
(22) Date de dépôt: 28.04.2017
(51) Int. Cl.: F23R 3/14, F23R 3/26, F23R 3/28

(54) **SYSTÈME D'INJECTION DE TURBOMACHINE COMPRENANT UN DÉFLECTEUR AÉRODYNAMIQUE À SON ENTRÉE ET UNE VRILLE D'ADMISSION D'AIR**
TURBOMASCHINENEINSPRITZSYSTEM MIT EINEM AERODYNAMISCHEN DEFLEKTOR AN SEINEM EINLASS UND EINEM LUFTEINLASSVERWIRBLER
TURBOMACHINE INJECTION SYSTEM COMPRISING AN AERODYNAMIC DEFLECTOR AT ITS INLET AND AN AIR INTAKE SWIRLER

(30) Priorité: 28.04.2016 FR 1653828
(43) Date de publication de la demande: 06.03.2019
(73) Titulaire: Safran Aircraft Engines, 75015 Paris (FR)
(72) Inventeur: LUNEL, Romain, Nicolas, 77550 Moissy-Crayamel (FR); GODEL, Guillaume, Aurélien, 77550 Moissy-Crayamel (FR); MUSAEFENDIC, Haris, 77550 Moissy-Crayamel (FR); PIEUSSERGUES, Christophe, 77550 Moissy-Crayamel (FR); RIBASSIN, François, Pierre, Georges, Maurice, 77550 Moissy-Crayamel (FR)
(74) Mandataire: Brevalex
(86) Numéro de dépôt international: PCT/FR2017/051017
(87) Numéro de publication internationale: WO 2017/187104

(56) Documents cités:
- EP-A1- 2 549 183
- EP-A1- 2 840 316
- EP-A2- 0 678 708
- EP-A2- 1 391 653
- EP-A2- 1 959 197
- EP-A2- 2 302 300
- WO-A1-2010/081940
- US-A- 2 958 195
- US-A1- 2003 196 440

## Description

### DOMAINE TECHNIQUE

La présente invention concerne une vrille d'admission d'air destinée à faire partie d'un système d'injection d'air et de carburant dans une turbomachine, ainsi qu'un système d'injection pour turbomachine comprenant au moins une telle vrille d'admission d'air, et une turbomachine pour aéronef comprenant un tel système d'injection.

### ÉTAT DE LA TECHNIQUE ANTÉRIEURE

Le document WO 2010/081940 A1 divulgue un système d'injection pour injecter un mélange d'air et de carburant dans une chambre de combustion de turbomachine selon le préambule de la revendication 1. La figure 1 annexée illustre une turbomachine 10 pour aéronef d'un type connu, par exemple un turboréacteur à double flux, comportant de manière générale une soufflante 12 destinée à l'aspiration d'un flux d'air se divisant en aval de la soufflante en un flux primaire alimentant un cœur de la turbomachine et un flux secondaire contournant ce cœur. Le cœur de la turbomachine comporte, de manière générale, un compresseur basse pression 14, un compresseur haute pression 16, une chambre de combustion 18, une turbine haute pression 20 et une turbine basse pression 22. La turbomachine est carénée par une nacelle 24 entourant l'espace d'écoulement 26 du flux secondaire. Les rotors de la turbomachine sont montés rotatifs autour d'un axe longitudinal 28 de la turbomachine.

La figure 2 représente la chambre de combustion 18 de la turbomachine de la figure 1. De manière classique, cette chambre de combustion, qui est de type annulaire, comprend deux parois annulaires coaxiales, respectivement radialement interne 32 et radialement externe 34, qui s'étendent de l'amont vers l'aval, selon le sens 36 d'écoulement du flux primaire de gaz dans la turbomachine, autour de l'axe de la chambre de combustion qui se confond avec l'axe 28 de la turbomachine. Ces parois annulaires interne 32 et externe 34 sont reliées entre elles à leur extrémité amont par une paroi annulaire de fond de chambre 40 qui s'étend sensiblement radialement autour de l'axe 28. Cette paroi annulaire de fond de chambre 40 est équipée de systèmes d'injection 42 répartis autour de l'axe 28 pour permettre, chacun, l'injection d'un pré-mélange d'air et de carburant centré selon un axe d'injection 44 respectif. Dans l'ensemble de la présente description, les directions axiale et radiale sont définies par référence à l'axe d'injection 44. De plus, un plan transversal est un plan orthogonal à l'axe d'injection 44.

La chambre de combustion comporte en général un carénage annulaire de protection 45 s'étendant en regard d'une face amont de la paroi de fond de chambre 40 et comportant des orifices de passage d'injecteurs et d'admission d'air.

En fonctionnement, une partie 46 d'un flux d'air 48 issu d'un diffuseur 49 et provenant du compresseur 16 alimente les systèmes d'injection 42 tandis qu'une autre partie 50 de ce flux d'air contourne la chambre de combustion en s'écoulant vers l'aval le long des parois coaxiales 32 et 34 de cette chambre et permet notamment l'alimentation d'orifices d'entrée d'air prévus au sein de ces parois 32 et 34.

Comme le montre la figure 3, chaque système d'injection 42 comporte de manière générale une douille 52, parfois dénommée « traversée coulissante », dans laquelle un nez d'injection de carburant 54 formant l'extrémité d'un bras d'injecteur 55 est monté, ainsi qu'une ou plusieurs vrilles d'admission d'air 56, 58, et enfin un bol 60, parfois dénommé « bol mélangeur » ou « bol de pré-vaporisation », qui prend essentiellement la forme d'une paroi annulaire ayant une partie tronconique évasée vers l'aval. Ces éléments sont centrés par rapport à l'axe d'injection 44.

Les vrilles d'admission d'air 56, 58 (également dénommées « *swirlers* » d'après la terminologie anglo-saxonne) sont séparées l'une de l'autre par une paroi annulaire qui se prolonge radialement vers l'intérieur pour former une paroi annulaire de déflection interne 62, également dénommée « venturi », ayant un profil interne de forme convergente-divergente.

Les systèmes d'injection 42 ont un rôle essentiel dans le fonctionnement de la chambre de combustion. Leur efficacité dépend notamment de la qualité de leur alimentation en air qui provient directement du diffuseur.

À cet égard, les vrilles d'admission d'air 56, 58 contribuent au mélange de l'air et du carburant. Chaque vrille 56, 58 comporte ainsi une rangée annulaire d'ailettes inclinées de manière à mettre en rotation l'écoulement d'air 64 et améliorer ainsi l'atomisation du jet de carburant provenant du nez d'injection de carburant 54. En particulier, une partie de ce carburant ruisselle sous forme liquide sur la surface interne du venturi 62 et est cisaillé par l'air tourbillonnant au niveau de l'extrémité aval du venturi 62.

### EXPOSÉ DE L'INVENTION

L'invention a pour but d'améliorer les performances des systèmes d'injection des turbomachines.

Elle propose à cet effet un système d'injection pour injecter un mélange d'air et de carburant dans une chambre de combustion de turbomachine avec une vrille d'admission d'air comprenant une paroi amont et une paroi aval toutes deux de révolution autour d'un axe de la vrille d'admission d'air, et des ailettes réparties autour de l'axe et reliant la paroi amont à la paroi aval de manière à délimiter entre les parois amont et aval des canaux d'entrée d'air présentant chacun une entrée agencée d'un côté radialement externe et une sortie agencée d'un côté radialement interne.

Selon l'invention, la vrille d'admission d'air comporte en outre un déflecteur aérodynamique qui prolonge la paroi aval radialement vers l'extérieur jusqu'à une extrémité libre du déflecteur aérodynamique, et qui présente une concavité tournée vers l'amont de sorte que le déflecteur aérodynamique s'étend en regard radialement des entrées respectives des canaux d'entrée d'air.

D'une manière générale, le déflecteur aérodynamique permet de canaliser le flux d'air destiné à entrer dans les canaux d'entrée d'air et donc de limiter au mieux les pertes de charges de ce flux d'air.

Il en résulte une amélioration des performances générales d'une chambre de combustion de turbomachine équipée d'un système d'injection comprenant une telle vrille d'admission d'air, en particulier en termes de cycle thermodynamique global.

Dans un premier mode de réalisation préféré de l'invention, le déflecteur aérodynamique s'étend continument sur 360 degrés autour de l'axe, depuis la paroi aval jusqu'à l'extrémité libre du déflecteur aérodynamique.

Dans un deuxième mode de réalisation préféré de l'invention, le déflecteur aérodynamique comporte des évidements formés dans l'extrémité libre du déflecteur aérodynamique de manière à délimiter entre eux des dents respectivement agencées en regard des entrées respectives des canaux d'entrée d'air.

De préférence, les parois amont et aval s'étendent sensiblement orthogonalement à l'axe.

Par ailleurs, le déflecteur aérodynamique est de préférence conformé de sorte qu'en chaque point de l'extrémité libre du déflecteur aérodynamique, un plan circonférentiel tangent à un bord radialement interne de l'extrémité libre est sensiblement parallèle à l'axe de la vrille d'admission d'air.

Selon l'invention, le système d'injection pour injecter un mélange d'air et de carburant dans une chambre de combustion de turbomachine, comprend également une douille pour le centrage d'un injecteur, un bol, et au moins une première vrille d'admission d'air du type décrit ci-dessus agencée axialement entre la douille et le bol.

Selon l'invention, le système d'injection comprend en outre une deuxième vrille d'admission d'air également du type décrit ci-dessus, agencée axialement entre la première vrille d'admission d'air et le bol.

Dans ce cas, la paroi aval de la première vrille d'admission d'air est la paroi amont de la deuxième vrille d'admission d'air.

De plus, le système d'injection comprend avantageusement une paroi annulaire de déflection interne ayant un profil interne de forme convergente-divergente, qui prolonge la paroi aval de la première vrille d'admission d'air vers l'intérieur du système d'injection.

De préférence, les extrémités libres respectives des déflecteurs aérodynamiques respectifs des première et deuxième vrilles d'admission d'air s'étendent sensiblement dans un même plan transversal.

Dans ce cas, la paroi amont de la première vrille d'admission d'air s'étend avantageusement dans le même plan transversal.

En variante, les extrémités libres respectives des déflecteurs aérodynamiques respectifs des première et deuxième vrilles d'admission d'air peuvent être décalées l'une par rapport à l'autre selon la direction de l'axe de la vrille d'admission d'air.

Selon l'invention, l'un au moins des déflecteurs aérodynamiques respectifs des première et deuxième vrilles d'admission d'air est conformé de sorte que l'étendue radiale de la section d'entrée d'air de la vrille d'admission d'air correspondante varie autour de l'axe de la vrille d'admission d'air.

L'invention concerne encore une turbomachine pour aéronef, comprenant une chambre de combustion et au moins un système d'injection du type décrit ci-dessus pour alimenter la chambre de combustion en un mélange d'air et de carburant.

### BRÈVE DESCRIPTION DES DESSINS

L'invention sera mieux comprise, et d'autres détails, avantages et caractéristiques de celle-ci apparaîtront à la lecture de la description suivante faite à titre d'exemple non limitatif et en référence aux dessins annexés dans lesquels :
- la figure 1, déjà décrite, est une vue schématique en section axiale d'une turbomachine d'un type connu ;
- la figure 2, déjà décrite, est une demi-vue schématique en section axiale d'une chambre de combustion de la turbomachine de la figure 1 ;
- la figure 3, déjà décrite, est une vue schématique en section axiale d'un système d'injection de la chambre de combustion de la figure 2 ;
- la figure 4 est une demi-vue schématique en section axiale d'un système d'injection qui ne fait pas partie de l'invention ;
- la figure 5 est une vue schématique partielle en perspective et en section axiale du système d'injection de la figure 4 ;
- les figures 6 et 7 sont des vue schématiques, respectivement en perspective et de face, d'un système d'injection qui ne fait pas partie de l'invention ;
- les figures 8 à 11 sont des vue schématiques en perspective de systèmes d'injection selon l'invention.

Dans l'ensemble de ces figures, des références identiques peuvent désigner des éléments identiques ou analogues.

### EXPOSÉ DÉTAILLÉ DE MODES DE RÉALISATION PRÉFÉRÉS

Les figures 4 et 5 illustrent un système d'injection 70 semblable au système d'injection 42 de la figure 2 décrit ci-dessus mais comprenant deux vrilles d'admission d'air 100, 200. Le système d'injection 70 est destiné à équiper une turbomachine pour aéronef du même type que la turbomachine de la figure 1 décrite ci-dessus, ou tout autre type de turbomachine.

Le système d'injection 70 comprend ainsi une douille 52 destinée à recevoir un nez d'injection de carburant, les vrilles d'admission d'air 100, 200, et un bol 60. Les vrilles d'admission d'air 100, 200 sont destinées à l'injection d'un flux d'air tourbillonnant dans deux espaces annulaires internes du système d'injection séparés l'un de l'autre par une paroi annulaire de déflection interne 62 ayant un profil interne de forme convergente-divergente, également dénommée « venturi », comme expliqué ci-dessus en relation avec le système d'injection 42 de type connu.

La première vrille d'admission d'air 100, également dénommée « vrille interne », comporte une paroi amont 102 et une paroi aval 104 qui sont toutes les deux de révolution autour d'un axe de la vrille qui se confond avec l'axe d'injection 44 du système d'injection. La première vrille d'admission d'air 100 comporte en outre des ailettes 106 réparties autour de l'axe 44 et reliant la paroi amont 102 à la paroi aval 104 de manière à délimiter entre les parois amont et aval des canaux d'entrée d'air 108. Chaque canal d'entrée d'air 108 présente une entrée 110 agencée d'un côté radialement externe et une sortie 112 agencée d'un côté radialement interne. Plus précisément, chaque entrée 110 est délimitée entre des extrémités radialement externes respectives des deux ailettes 106 consécutives qui délimitent le canal d'entrée d'air 108 correspondant. De manière analogue, chaque sortie 112 est délimitée entre des extrémités radialement internes respectives des deux ailettes 106 consécutives qui délimitent le canal d'entrée d'air 108 correspondant.

Selon cet exemple, la première vrille d'admission d'air 100 comporte en outre un déflecteur aérodynamique 120 qui prolonge la paroi aval 104 radialement vers l'extérieur jusqu'à une extrémité libre 122 du déflecteur aérodynamique 120. Ce dernier présente une concavité tournée vers l'amont. Le déflecteur aérodynamique 120 s'étend ainsi en regard radialement des entrées 110 respectives des canaux d'entrée d'air 108. L'extrémité libre 122 du déflecteur aérodynamique 120 est donc orientée globalement en direction de l'amont et délimite une section d'entrée d'air de la première vrille d'admission d'air 100.

D'une manière générale, le déflecteur aérodynamique 120 permet ainsi de canaliser le flux d'air F1 entrant dans les canaux d'entrée d'air 108 et donc de limiter au mieux les pertes de charges de ce flux d'air.

Dans le système illustré sur les figures 4 et 5, le déflecteur aérodynamique 120 s'étend continument sur 360 degrés autour de l'axe 44, depuis la paroi aval 104 jusqu'à l'extrémité libre 122 du déflecteur aérodynamique 120.

Dans l'exemple illustré, les parois amont 102 et aval 104 de la première vrille d'admission d'air 100 s'étendent orthogonalement à l'axe 44. La vrille est donc du type radial et présente ainsi une compacité optimale selon la direction axiale.

En variante, les parois amont 102 et aval 104 peuvent être inclinées par rapport à l'axe 44, sans sortir du cadre de l'invention.

De plus, dans l'exemple illustré, le déflecteur aérodynamique 120 présente une forme incurvée à partir de la paroi aval 104 et jusqu'à l'extrémité libre 122.

Le déflecteur aérodynamique 120 peut être avantageusement fabriqué au moyen d'un procédé de fabrication additive, par exemple du type fusion sélective par laser *(SLM).*

En variante, le déflecteur aérodynamique 120 peut présenter une ou plusieurs sections axiales incurvées et une ou plusieurs sections axiales cylindriques ou tronconiques agencées axialement bout-à-bout, sans sortir du cadre de l'invention.

En variante encore, le déflecteur aérodynamique 120 peut être constitué d'une succession de sections axiales de forme tronconique, ayant des angles au sommet respectifs d'autant plus petits que la section axiale considérée est éloignée de la paroi aval 104. Autrement dit, le déflecteur aérodynamique 120 peut présenter une courbure segmentée au lieu d'une courbure continue, sans sortir du cadre de l'invention.

Par ailleurs, dans l'exemple illustré, le déflecteur aérodynamique 120 est conformé de sorte qu'en chaque point de son extrémité libre 122, un plan circonférentiel P1 tangent à un bord radialement interne 124 de l'extrémité libre 122 est parallèle à l'axe 44 de la première vrille d'admission d'air 100.

Dans des modes de réalisation préférés de l'invention, la section d'entrée d'air de la première vrille d'admission d'air 100 est supérieure ou égale au triple de la somme de sections de passage respectives des canaux d'entrée d'air 108 de la première vrille d'admission d'air 100.

Selon l'invention, un au moins des déflecteurs aérodynamiques (120,220) respectifs des première et deuxième vrilles d'admission d'air (100,200) est conformé de sorte que l'étendue radiale (S1,S2) de la section d'entrée d'air de la vrille d'admission d'air correspondante varie autour de l'axe (44). En variante, le premier déflecteur aérodynamique 120 peut présenter une forme irrégulière autour de l'axe 44 de manière à adapter l'étendue radiale S1 de la section d'entrée d'air aux irrégularités de pression du flux d'air 46 issu du diffuseur 49 de la turbomachine, comme cela apparaîtra plus clairement dans ce qui suit.

La deuxième vrille d'admission d'air 200, qui est agencée axialement entre la première vrille d'admission d'air 100 et le bol 60, présente une configuration analogue à celle de la première vrille d'admission d'air 100.

En particulier, la deuxième vrille d'admission d'air 200, également dénommée « vrille externe », comporte une paroi amont 202, qui est la paroi aval 104 de la première vrille d'admission d'air 100, et une paroi aval 204. Les deux parois 202, 204 sont de révolution autour de l'axe de la vrille 200 qui se confond avec l'axe d'injection 44 du système d'injection. La deuxième vrille d'admission d'air 200 comporte en outre des ailettes 206 réparties autour de l'axe 44 et reliant la paroi amont 202 à la paroi aval 204 de manière à délimiter entre les parois amont et aval des canaux d'entrée d'air 208. Chaque canal d'entrée d'air 208 présente une entrée 210 agencée d'un côté radialement externe et une sortie 212 agencée d'un côté radialement interne. Plus précisément, chaque entrée 210 est délimitée entre des extrémités radialement externes respectives des deux ailettes 206 consécutives qui délimitent le canal d'entrée d'air 208 correspondant. De manière analogue, chaque sortie 212 est délimitée entre des extrémités radialement internes respectives des deux ailettes 206 consécutives qui délimitent le canal d'entrée d'air 208 correspondant.

De plus, la deuxième vrille d'admission d'air 200 comporte un déflecteur aérodynamique 220 qui prolonge la paroi aval 204 radialement vers l'extérieur jusqu'à une extrémité libre 222 du déflecteur aérodynamique 220 orientée globalement en direction de l'amont et délimitant une section d'entrée d'air de la deuxième vrille d'admission d'air 200.

Le déflecteur aérodynamique 220 présente des caractéristiques analogues à celles du déflecteur aérodynamique 120 de la première vrille d'admission d'air 100 décrit ci-dessus, et permet ainsi de canaliser le flux d'air F2 entrant dans les canaux d'entrée d'air 208.

En particulier, un plan circonférentiel P2 tangent à un bord radialement interne 224 de l'extrémité libre 222 est parallèle à l'axe 44 de la deuxième vrille d'admission d'air 200 (figure 4).

Dans l'exemple illustré, les extrémités libres 122, 222 respectives des déflecteurs aérodynamiques 120, 220 respectifs des première et deuxième vrilles d'admission d'air 100, 200 s'étendent sensiblement dans un même plan transversal P3, dans lequel s'étend également la paroi amont 102 de la première vrille d'admission d'air 100. Ainsi, les sections d'entrées d'air délimitées respectivement par les déflecteurs aérodynamiques 120 et 220 sont définies sensiblement dans le plan transversal P3.

Par ailleurs, la paroi annulaire de déflection interne 62 s'étend dans le prolongement de la paroi aval 104 de la première vrille d'admission d'air 100 vers l'intérieur du système d'injection 70.

Les figures 6 et 7 illustrent un système d'injection 70A globalement semblable au système d'injection 70 décrit ci-dessus, mais dans lequel les première et deuxième vrilles d'admission d'air 100A, 200A diffèrent des vrilles 100, 200 décrites ci-dessus, du fait que chacun de leurs déflecteurs aérodynamiques 120A, 220A respectifs comporte des évidements 126A, 226A formés dans son extrémité libre 122A, 222A. Ces évidements 126A, 226A délimitent entre eux des dents 128A, 228A respectivement agencées en regard des entrées 110, 210 respectives des canaux d'entrée d'air 108, 208.

Les dents 128A du déflecteur aérodynamique 120A de la première vrille d'admission d'air 100A sont avantageusement décalées angulairement par rapport aux dents 228A du déflecteur aérodynamique 220A de la deuxième vrille d'admission d'air 200A, de telle sorte que chaque dent 128A soit agencée en regard axialement d'un évidement 226A correspondant.

Les évidements 126A du déflecteur aérodynamique 120A de la première vrille d'admission d'air 100A permettent ainsi de laisser passer un surcroît d'air en direction de la deuxième vrille d'admission d'air 200A.

En variante, un système d'injection selon l'invention peut comporter une première vrille d'admission d'air conforme au deuxième mode de réalisation décrit ci-dessus et une deuxième vrille d'admission d'air conforme au premier mode de réalisation décrit ci-dessus, ou l'inverse.

La figure 8 illustre un système d'injection 70B globalement semblable au système d'injection 70 décrit ci-dessus, mais dans lequel le déflecteur aérodynamique 220B de la deuxième vrille d'admission d'air 200B est conformé de sorte que l'étendue radiale S2 de la section d'entrée d'air de ladite vrille d'admission d'air 200B varie autour de l'axe 44.

Dans l'exemple illustré sur la figure 8, le déflecteur aérodynamique 220B est en particulier conformé de sorte que son extrémité libre 222B soit de forme circulaire et soit excentrée par rapport à l'axe 44. L'extrémité libre 222B est par exemple excentrée de l'axe 44 dans une direction orientée radialement vers l'extérieur par rapport à l'axe 28 de la chambre de combustion (visible sur la figure 2).

L'étendue radiale S2 prend de préférence une valeur minimale S2min égale à la moitié d'une valeur nominale correspondant à l'étendue radiale qu'aurait une section équivalente mais d'étendue radiale constante (comme sur les figures 4 et 5). De plus, l'étendue radiale S2 prend de préférence une valeur maximale S2max égale au triple de la valeur nominale.

En variante, la variabilité de l'étendue radiale S2 de la section d'entrée d'air peut être obtenue par une forme non axisymétrique du déflecteur aérodynamique 220B, par exemple une forme ovale excentrée.

En variante ou de manière complémentaire, le déflecteur aérodynamique de la première vrille d'admission d'air peut adopter une configuration telle que l'étendue radiale S1 de la section d'entrée d'air de la première vrille d'admission d'air varie autour de l'axe 44.

D'une manière générale, la variabilité de l'étendue radiale de la section d'entrée d'air de l'une au moins des vrilles d'admission d'air permet d'optimiser l'homogénéité de l'alimentation en air de cette vrille eu égard à divers paramètres de conception de la turbomachine, dont en particulier l'hétérogénéité éventuelle de l'écoulement en sortie de compresseur 16, le sillage induit par le bras d'injecteur 55 dans le flux d'air alimentant le système d'injection 70B, et l'influence du carénage annulaire de protection 45 sur le flux d'air précité.

D'autres variantes permettent d'optimiser l'alimentation en air des vrilles d'admission d'air en fonction de tels paramètres, comme le montrent les figures 9 à 11.

Les figures 9 et 10 illustrent respectivement des systèmes d'injection 70C et 70D globalement semblables au système d'injection 70 décrit ci-dessus, mais dans lesquels les extrémités libres respectives des déflecteurs aérodynamiques respectifs des première et deuxième vrilles d'admission d'air sont décalées l'une par rapport à l'autre selon la direction de l'axe 44.

Ainsi, dans le mode de réalisation de la figure 9, le déflecteur aérodynamique 120C de la première vrille d'admission d'air 100C s'étend vers l'amont au-delà de l'extrémité libre 222 du déflecteur aérodynamique 220 de la deuxième vrille d'admission d'air 200.

À l'inverse, dans le mode de réalisation de la figure 10, le déflecteur aérodynamique 220D de la deuxième vrille d'admission d'air 200D s'étend vers l'amont au-delà de l'extrémité libre 122 du déflecteur aérodynamique 120 de la première vrille d'admission d'air 100.

Enfin, la figure 11 illustre un système d'injection 70E semblable à celui de la figure 10, sauf en ce que le déflecteur aérodynamique 220E de la deuxième vrille d'admission d'air 200E présente une extrémité libre 222E ovale ou oblongue, s'étendant par exemple à partir d'une portion annulaire de section circulaire 223E du déflecteur.

Dans l'exemple illustré, le grand-axe 230E de l'extrémité libre 222E est orienté selon une direction circonférentielle définie par rapport à l'axe 28 de la chambre de combustion (visible sur la figure 2).

La forme de l'extrémité libre 222E permet d'obtenir une variabilité de l'étendue radiale de la section d'entrée d'air de la deuxième vrille d'admission d'air 200E autour de l'axe 44, de manière analogue à ce qui a été décrit en référence à la figure 8.

## Revendications

1. Système d'injection (70 ; 70A; 70B ; 70C ; 70D ; 70E) pour injecter un mélange d'air et de carburant dans une chambre de combustion de turbomachine, comprenant une douille (52) pour le centrage d'un injecteur, un bol (60), une première vrille d'admission d'air (100; 100A ; 100C) agencée axialement entre la douille (52) et le bol (60), et une deuxième vrille d'admission d'air (200; 200A ; 200B ; 200D ; 200E) agencée axialement entre la première vrille d'admission d'air (100 ; 100A; 100C) et le bol (60), chacune des vrilles d'admission d'air comprenant une paroi amont (102, 202) et une paroi aval (104, 204) toutes deux de révolution autour d'un axe (44) de la vrille d'admission d'air, et des ailettes (106, 206) réparties autour de l'axe (44) et reliant la paroi amont à la paroi aval de manière à délimiter entre les parois amont et aval des canaux d'entrée d'air (108, 208) présentant chacun une entrée (110, 210) agencée d'un côté radialement externe et une sortie (112, 212) agencée d'un côté radialement interne, dans lequel la paroi aval (104) de la première vrille d'admission d'air (100; 100A ; 100C) est la paroi amont (202) de la deuxième vrille d'admission d'air (200 ; 200A ; 200B ; 200D ; 200E), **caractérisé en ce que** chacune des vrilles d'admission d'air comporte en outre un déflecteur aérodynamique (120, 220; 120A, 220A ; 120, 220B ; 120C, 220; 120, 220D ; 120, 220E) respectif qui prolonge la paroi aval (104, 204) de la vrille d'admission d'air correspondante radialement vers l'extérieur et se termine par une extrémité libre (122, 222 ; 122A, 222A; 122, 222B ; 122, 222E), où haque déflecteur aérodynamique respectif présentant une concavité tournée vers l'amont de sorte que le déflecteur aérodynamique s'étend en regard radialement des entrées (110, 210) respectives des canaux d'entrée d'air de la vrille d'admission d'air correspondante, où l'un au moins des déflecteurs aérodynamiques respectifs (220B ; 220E) des première et deuxième vrilles d'admission d'air est conformé de sorte que l'étendue radiale (S2) de la section d'entrée d'air de la vrille d'admission d'air correspondante (200B ; 200E) varie autour de l'axe (44).

2. Système d'injection selon la revendication 1, dans lequel le déflecteur aérodynamique (120, 220 ; 120, 220B ; 120C, 220 ; 120, 220D ; 120, 220E) d'au moins l'une des première et deuxième vrilles d'admission d'air (100, 200; 100, 200B ; 100C, 200 ; 100, 200D ; 100, 200E) s'étend continument sur 360 degrés autour de l'axe (44), depuis la paroi aval (104, 204) jusqu'à l'extrémité libre (122, 222 ; 122, 222B ; 122, 222E) du déflecteur aérodynamique.

3. Système d'injection selon la revendication 1, dans lequel le déflecteur aérodynamique (120A, 220A) d'au moins l'une des première et deuxième vrilles d'admission d'air (100A, 200A) comporte des évidements (126A, 226A) formés dans l'extrémité libre (122A, 222A) du déflecteur aérodynamique de manière à délimiter entre eux des dents (128A, 228A) respectivement agencées en regard des entrées (110, 210) respectives des canaux d'entrée d'air de la vrille d'admission d'air (100A, 200A) correspondante.

4. Système d'injection selon l'une quelconque des revendications 1 à 3, dans lequel les parois amont (102, 202) et aval (104, 204) de chacune des première et deuxième vrilles d'admission d'air (100, 200; 100A, 200A; 100, 200B ; 100C, 200; 100, 200D ; 100, 200E) s'étendent sensiblement orthogonalement à l'axe (44).

5. Système d'injection selon l'une quelconque des revendications 1 à 4, dans lequel le déflecteur aérodynamique (120, 220; 120A, 220A ; 120, 220B ; 120C, 220; 120, 220D ; 120, 220E) de chacune des première et deuxième vrilles d'admission d'air (100, 200 ; 100A, 200A ; 100, 200B ; 100C, 200 ; 100, 200D ; 100, 200E) est conformé de sorte qu'en chaque point de l'extrémité libre (122, 222) du déflecteur aérodynamique, un plan circonférentiel (P1, P2) tangent à un bord radialement interne (124, 224) de l'extrémité libre est sensiblement parallèle à l'axe (44).

6. Système d'injection selon l'une quelconque des revendications 1 à 5, comprenant en outre une paroi annulaire de déflection interne (62) ayant un profil interne de forme convergente-divergente, qui prolonge la paroi aval (104) de la première vrille d'admission d'air vers l'intérieur du système d'injection.

7. Système d'injection selon l'une quelconque des revendications 1 à 6, dans lequel les extrémités libres respectives (122, 222 ; 122A, 222A ; 122, 222B) des déflecteurs aérodynamiques respectifs (120, 220; 120A, 220A; 120, 220B) des première et deuxième vrilles d'admission d'air (100, 200; 100A, 200A ; 100, 200B) s'étendent sensiblement dans un même plan transversal (P3).

8. Système d'injection selon la revendication 7, dans lequel la paroi amont (102) de la première vrille d'admission d'air (100; 100A) s'étend dans le même plan transversal (P3).

9. Système d'injection selon l'une quelconque des revendications 1 à 6, dans lequel les extrémités libres respectives (122, 222) des déflecteurs aérodynamiques respectifs (120C, 220; 120, 220D) des première et deuxième vrilles d'admission d'air (100C, 200 ; 100, 200D) sont décalées l'une par rapport à l'autre selon la direction de l'axe (44).

10. Système d'injection selon l'une quelconque des revendications 1 à 9, dans lequel ledit déflecteur aérodynamique (220B ; 220E) qui est conformé de sorte que l'étendue radiale (S2) de la section d'entrée d'air de la vrille d'admission d'air correspondante (200B ; 200E) varie autour de l'axe (44), est conformé de sorte que son extrémité libre (222B ; 222E) soit excentrée par rapport à l'axe (44).

11. Système d'injection selon l'une quelconque des revendications 1 à 10, dans lequel ledit déflecteur aérodynamique (220B ; 220E), qui est conformé de sorte que l'étendue radiale (S2) de la section d'entrée d'air de la vrille d'admission d'air correspondante (200B ; 200E) varie autour de l'axe (44), présente une forme non axisymétrique.

12. Turbomachine pour aéronef, comprenant une chambre de combustion et au moins un système d'injection (70, 70A) selon l'une quelconque des revendications 1 à 11 pour alimenter la chambre de combustion en un mélange d'air et de carburant.

## Patentansprüche

1. Einspritzsystem (70; 70A; 70B; 70C; 70D; 70E) zum Einspritzen eines Gemisches aus Luft und Kraftstoff in eine Brennkammer einer Turbomaschine, umfassend eine Hülse (52) zum Zentrieren eines Injektors, eine Schale (60), einen ersten Lufteinlassverwirbler (100; 100A; 100C), der axial zwischen der Hülse (52) und der Schale (60) angeordnet ist, und einen zweiten Lufteinlassverwirbler (200; 200A; 200B; 200D; 200E), der axial zwischen dem ersten Lufteinlassverwirbler (100; 100A; 100C) und der Schale (60) angeordnet ist, wobei ein jeder der Lufteinlassverwirbler eine stromaufwärtige Wand (102, 202) und eine stromabwärtige Wand (104, 204) aufweist, die beide um eine Achse (44) des Lufteinlassverwirblers umlaufend sind, sowie Rippen (106, 206), die um die Achse (44) verteilt sind und die stromaufwärtige Wand mit der stromabwärtigen Wand verbinden, um zwischen den stromaufwärtigen und stromabwärtigen Wänden Lufteinlasskanäle (108, 208) zu definieren, die jeweils einen Einlass (110, 210), welcher auf einer radial äußeren Seite angeordnet ist, und einen Auslass (112, 212), welcher auf einer radial inneren Seite angeordnet ist, aufweisen, wobei die stromabwärtige Wand (104) des ersten Lufteinlassverwirblers (100; 100A; 100C) die stromaufwärtige Wand (202) des zweiten Lufteinlassverwirblers (200; 200A; 200B; 200D; 200E) ist, **dadurch gekennzeichnet, dass** ein jeder der Lufteinlassverwirbler ferner einen jeweiligen aerodynamischen Deflektor (120, 220; 120A, 220A; 120, 220B; 120C, 220; 120, 220D; 120, 220E) umfasst, der die stromabwärtige Wand (104, 204) des entsprechenden Lufteinlassverwirblers radial nach außen fortsetzt und mit einem freien Ende (122, 222; 122A, 222A; 122, 222B; 122, 222E) abschließt, wobei jeder jeweilige aerodynamische Deflektor eine in Richtung stromaufwärts weisende Konkavität aufweist, so dass sich der aerodynamische Deflektor radial gegenüber den jeweiligen Einlässen (110, 210) der Lufteinlasskanäle des entsprechenden Lufteinlassverwirblers erstreckt, wobei wenigstens einer der jeweiligen aerodynamischen Deflektoren (220B; 220E) des ersten und des zweiten Lufteinlassverwirblers derart angepasst ist, dass die radiale Ausdehnung (S2) des Lufteinlassquerschnitts des entsprechenden Lufteinlassverwirblers (200B; 200E) um die Achse (44) herum variiert.

2. Einspritzsystem nach Anspruch 1, bei dem der aerodynamische Deflektor (120, 220; 120, 220B; 120C, 220; 120, 220D; 120, 220E) von wenigstens einem der ersten und zweiten Lufteinlassverwirbler (100, 200; 100, 200B; 100C, 200; 100, 200D; 100, 200E) sich von der stromabwärtigen Wand (104, 204) bis zu dem freien Ende (122, 222; 122, 222B; 122, 222E) des aerodynamischen Deflektors um die Achse (44) über 360 Grad durchgehend erstreckt.

3. Einspritzsystem nach Anspruch 1, bei dem der aerodynamische Deflektor (120A, 220A) von wenigstens einem der ersten und zweiten Lufteinlassverwirbler (100A, 200A) Ausnehmungen (126A, 226A) umfasst, die in dem freien Ende (122A, 222A) des aerodynamischen Deflektors ausgebildet sind, um zwischen sich Zähne (128A, 228A) zu begrenzen, welche jeweils gegenüber den jeweiligen Einlässen (110, 210) der Lufteinlasskanäle des entsprechenden Lufteinlassverwirblers (100A, 200A) angeordnet sind.

4. Einspritzsystem nach einem der Ansprüche 1 bis 3, bei dem die stromaufwärtigen (102, 202) und stromabwärtigen (104, 204) Wände eines jeden der ersten und zweiten Lufteinlassverwirbler (100, 200; 100A, 200A; 100, 200B; 100C, 200; 100, 200D; 100, 200E) sich im Wesentlichen orthogonal zur Achse (44) erstrecken.

5. Einspritzsystem nach einem der Ansprüche 1 bis 4, bei dem der aerodynamische Deflektor (120, 220; 120A, 220A; 120, 220B; 120C, 220; 120, 220D; 120, 220E) von jedem der ersten und zweiten Lufteinlassverwirbler (100, 200; 100A, 200A; 100, 200B; 100C, 200; 100, 200D; 100, 200E) derart angepasst ist, dass an jedem Punkt des freien Endes (122, 222) des aerodynamischen Deflektors eine Umfangsebene (P1, P2), die einen radial inneren Rand (124, 224) des freien Endes berührt, im Wesentlichen parallel zur Achse (44) verläuft.

6. Einspritzsystem nach einem der Ansprüche 1 bis 5, ferner umfassend eine ringförmige innere Ablenkwand (62) mit einem Innenprofil von konvergentdivergenter Form, welche die stromabwärtige Wand (104) des ersten Lufteinlassverwirblers in das Innere des Einspritzsystems fortsetzt.

7. Einspritzsystem nach einem der Ansprüche 1 bis 6, bei dem die jeweiligen freien Enden (122, 222; 122A, 222A; 122, 222B) der jeweiligen aerodynamischen Deflektoren (120, 220; 120A, 220A; 120, 220B) des ersten und des zweiten Lufteinlassverwirblers (100, 200; 100A, 200A; 100, 200B) sich im Wesentlichen in einer gleichen Querebene (P3) erstrecken.

8. Einspritzsystem nach Anspruch 7, bei dem sich die stromaufwärtige Wand (102) des ersten Lufteinlassverwirblers (100; 100A) in der gleichen Querebene (P3) erstreckt.

9. Einspritzsystem nach einem der Ansprüche 1 bis 6, bei dem die jeweiligen freien Enden (122, 222) der jeweiligen aerodynamischen Deflektoren (120C, 220; 120, 220D) des ersten und des zweiten Lufteinlassverwirblers (100C, 200; 100, 200D) in der Richtung der Achse (44) zueinander versetzt sind.

10. Einspritzsystem nach einem der Ansprüche 1 bis 9, bei dem der aerodynamische Deflektor (220B; 220E), welcher derart angepasst ist, dass die radiale Ausdehnung (S2) des Lufteinlassquerschnitts des entsprechenden Lufteinlassverwirblers (200B; 200E) um die Achse (44) variiert, derart angepasst ist, dass sein freies Ende (222B; 222E) in Bezug auf die Achse (44) exzentrisch ist.

11. Einspritzsystem nach einem der Ansprüche 1 bis 10, bei dem der aerodynamische Deflektor (220B; 220E), welcher derart angepasst ist, dass die radiale Ausdehnung (S2) des Lufteinlassquerschnitts des entsprechenden Lufteinlassverwirblers (200B; 200E) um die Achse (44) variiert, eine nicht achsensymmetrische Form aufweist.

12. Turbomaschine für ein Luftfahrzeug, umfassend eine Brennkammer und wenigstens ein Einspritzsystem (70, 70A) nach einem der Ansprüche 1 bis 11, um die Brennkammer mit einem Gemisch aus Luft und Kraftstoff zu beaufschlagen.

## Claims

1. An injection system (70; 70A; 70B; 70C; 70D; 70E) for injecting an air and fuel mixture in a turbomachine combustion chamber, comprising a sleeve (52) for centring an injector, a bowl (60), a first air intake swirler (100; 100A; 100C) axially arranged between the sleeve (52) and the bowl (60), and a second air intake swirler (200; 200A; 200B; 200D; 200E) axially arranged between the first air intake swirler (100; 100A; 100C) and the bowl (60), each of the air intake swirlers comprising an upstream wall (102, 202) and a downstream wall (104, 204) both of revolution about an axis (44) of the air intake swirler, and fins (106, 206) distributed about the axis (44) and connecting the upstream wall to the downstream wall so as to delimit between the downstream and upstream walls air inlet channels (108, 208) each having an inlet (110, 210) arranged on a radially outer side and an outlet (112, 212) arranged on a radially inner side, wherein the downstream wall (104) of the first air intake swirler (100; 100A; 100C) is the upstream wall (202) of the second air intake swirler (200; 200A; 200B; 200D; 200E), **characterised in that** each of the air intake swirlers further includes a respective aerodynamic deflector (120, 220; 120A, 220A; 120, 220B; 120C, 220; 120, 220D; 120, 220E) which is an outwardly radial extension of the downstream wall (104, 204) of the corresponding air intake swirler and is terminated with a free end (122, 222; 122A, 222A; 122, 222B; 122, 222E), wherein each respective aerodynamic deflector has a concavity pointing upstream such that the aerodynamic deflector extends radially facing the respective inlets (110, 210) of the air inlet channels of the corresponding air intake swirler, wherein at least one of the respective aerodynamic deflectors (220B; 220E) of the first and second air intake swirlers is shaped such that the radial extent (S2) of the air inlet section of the corresponding air intake swirler (200B; 200E) varies about the axis (44).

2. The injection system according to claim 1, wherein the aerodynamic deflector (120, 220; 120, 220B; 120C , 220; 120, 220D; 120, 220E) of at least one of the first and second air intake swirlers (100, 200; 100, 200B; 100C, 200; 100, 200D; 100, 200E) continuously extends over 360 degrees about the axis (44), from the downstream wall (104, 204) to the free end (122, 222; 122, 222B; 122, 222E) of the aerodynamic deflector.

3. The injection system according to claim 1, wherein the aerodynamic deflector (120A, 220A) of at least one of the first and second air intake swirlers (100A, 200A) includes recesses (126A, 226A) formed in the free end (122A, 222A) of the aerodynamic deflector so as to delimit between them teeth (128A, 228A) respectively arranged facing the respective inlets (110, 210) of the air inlet channels of the corresponding air intake swirler (100A, 200A).

4. The injection system according to any of claims 1 to 3, wherein the upstream (102, 202) and downstream (104, 204) walls of each of the first and second air intake swirlers (100, 200; 100A, 200A; 100, 200B; 100C, 200; 100, 200D; 100, 200E) substantially extend orthogonally to the axis (44).

5. The injection system according to any of claims 1 to 4, wherein the aerodynamic deflector (120, 220; 120A, 220A; 120, 220B; 120C, 220; 120, 220D; 120, 220E) of each of the first and second air intake swirlers (100, 200; 100A, 200A; 100, 200B; 100C, 200; 100, 200D; 100, 200E) is shaped such that at each point of the free end (122, 222) of the aerodynamic deflector, a circumferential plane (P1, P2) tangent to a radially inner edge (124, 224) of the free end is substantially parallel to the axis (44).

6. The injection system according to any of claims 1 to 5, further comprising an inner deflection annular wall (62) having an inner profile with a convergent-divergent shape, which is an extension of the downstream wall (104) of the first air intake swirler inwardly of the injection system.

7. The injection system according to any of claims 1 to 6, wherein the respective free ends (122, 222; 122A, 222A; 122, 222B) of the respective aerodynamic deflectors (120, 220; 120A, 220A; 120, 220B) of the first and second air intake swirlers (100, 200; 100A, 200A; 100, 200B) substantially extend in a same transverse plane (P3).

8. The injection system according to claim 7, wherein the upstream wall (102) of the first air intake swirler (100; 100A) extends in the same transverse plane (P3).

9. The injection system according to any of claims 1 to 6, wherein the respective free ends (122, 222) of the respective aerodynamic deflectors (120C, 220; 120, 220D) of the first and second air intake swirlers (100C, 200; 100, 200D) are offset with respect to each other along the direction of the axis (44).

10. The injection system according to any of claims 1 to 9, wherein said aerodynamic deflector (220B; 220E), which is shaped such that the radial extent (S2) of the air inlet section of the corresponding air intake swirler (200B; 200E) varies about the axis (44), is shaped so that its free end (222B; 222E) is off-centred from the axis 44.

11. The injection system according to any of claims 1 to 10, wherein said aerodynamic deflector (220B; 220E), which is shaped such that the radial extent (S2) of the air inlet section of the corresponding air intake swirler (200B; 200E) varies about the axis (44), has a non-axisymmetric shape.

12. An aircraft turbomachine, comprising a combustion chamber and at least one injection system (70, 70A) according to any of claims 1 to 11 for supplying the combustion chamber with an air and fuel mixture.
